# FASCICULE DE BREVET EUROPEEN

(11) **EP 3 225 288 B1**
(45) Date de publication et mention de la délivrance du brevet: **08.05.2019**
(21) Numéro de dépôt: 17156152.5
(22) Date de dépôt: 14.02.2017
(51) Int. Cl.: A63B 59/42, A63B 102/08

(54) **RAQUETTE, EN PARTICULIER STRUCTURE DE RAQUETTE DE PADEL**
SCHLÄGER, INSBESONDERE STRUKTUR EINES PADEL-SCHLÄGERS
RACQUET, IN PARTICULAR PADEL RACQUET STRUCTURE

(30) Priorité: 29.03.2016 FR 1652703
(43) Date de publication de la demande: 04.10.2017
(73) Titulaire: Skis Rossignol, 38430 Saint Jean de Moirans (FR)
(72) Inventeur: LLADÓ ABELLA, Jordi, 08272 SANT FRUITÓS DE BAGES (ES); SÀEZ VALDÉS, Joan, 08650 CABRIANES - SALLENT (ES)
(74) Mandataire: Cabinet Laurent & Charras

(56) Documents cités:
- WO-A1-2009/068759
- ES-A1- 2 395 181
- ES-A2- 2 544 004
- ES-U- 1 064 837
- US-A- 4 130 277

## Description

L'invention concerne une raquette, permettant de frapper une balle, et ne présentant pas de cordage. En particulier elle est destinée au jeu de Padel.

Le Padel est un jeu de balle qui se joue avec une raquette sans cordes, dont la zone de frappe est pleine ou quasiment pleine étant donné qu'elle peut comporter des trous traversant transversalement la tête de la raquette. Le jeu de Padel se joue sur un terrain séparé par un filet et entouré de murs, la balle devant rebondir au sol et pouvant également rebondir sur les murs.

La raquette de Padel est constituée de trois parties, qui sont la tête, le coeur et le manche. La tête correspond à la zone de frappe de la balle, le manche correspond à la partie qui est serrée par la main du joueur et le coeur est la zone qui relie la tête au manche de la raquette.

De façon générale, les raquettes de Padel comprennent dans la zone de frappe ou tête de la raquette, un noyau recouvert sur chacune de ses deux faces de frappe par un renfort généralement en matériau composite. Par ailleurs, un tube généralement creux entoure la tête de la raquette et les deux extrémités de ce tube se rejoignent au niveau du manche, comme décrit dans le document ES 2 395 181. Ce tube creux entoure directement le pourtour du noyau de la raquette. Ce tube prend sa forme creuse lors du moulage de la raquette et en particulier grâce à une opération de gonflage de ce tube. Ce tube creux présente une surface extérieure formant le pourtour de la tête de la raquette qui reproduit la forme du moule utilisé lors du moulage. Par contre, sa surface intérieure en contact avec le pourtour du noyau de la raquette n'est pas toujours régulière et peut présenter des déformations ou des pliures, ce qui induit fréquemment des défauts et nuit à la résistance de la raquette.

Aussi, pour remédier à ces inconvénients, le but de l'invention est de proposer une structure interne de raquette particulière permettant d'obtenir un tube ou élément tubulaire bien formé. Un autre but de l'invention permet d'augmenter la résistance de la raquette.

Plus précisément, l'invention porte sur une raquette qui comporte d'une part, un noyau recouvert sur chacune de ses faces parallèles aux surfaces de frappe de la raquette par au moins une couche de renfort et d'autre part, un élément tubulaire formant le pourtour de la raquette, ledit élément tubulaire étant constitué d'une tresse composite dans laquelle est insérée une gaine gonflable.

Conformément à l'invention, cette raquette se caractérise en ce qu'au moins un élément supplémentaire de renfort est positionné entre la surface périphérique du noyau et l'élément tubulaire.

Autrement dit, la surface périphérique du noyau ou le pourtour du noyau qui est destiné à donner à la raquette son épaisseur, est recouverte directement ou indirectement, partiellement ou totalement, par une couche de renfort supplémentaire, nommée élément de renfort supplémentaire, sur lequel vient s'appuyer par sa surface interne un élément tubulaire qui forme le pourtour de la tête de raquette et qui peut également se prolonger jusqu'au manche de la raquette.

En d'autres termes, on interpose entre la paroi interne de l'élément tubulaire et le noyau, un élément de renfort supplémentaire qui prévient l'enfoncement du noyau lors de l'expansion de l'élément tubulaire.

Selon des aspects avantageux mais non obligatoires de l'invention, la raquette selon l'invention peut incorporer une ou plusieurs des caractéristiques suivantes. L'élément supplémentaire de renfort est de préférence plus rigide que le matériau du noyau.

L'élément supplémentaire de renfort peut être constitué par une bande en contact avec la surface périphérique du noyau ou pourtour du noyau.

Cette bande peut comporter des bords parallèles et peut présenter une largeur correspondant sensiblement à l'épaisseur du noyau.

L'élément supplémentaire de renfort peut ne recouvrir que partiellement la surface périphérique du noyau. Autrement dit, la longueur de la bande formant l'élément supplémentaire de renfort est inférieure au périmètre du noyau.

Par ailleurs, l'élément supplémentaire de renfort peut recouvrir totalement la surface périphérique du noyau.

La raquette peut également comporter un deuxième élément tubulaire au niveau de son coeur qui s'appuie sur une partie de l'élément supplémentaire de renfort.

La raquette peut présenter deux éléments supplémentaires de renfort superposés ou même un plus grand nombre si besoin.
Un élément élastomère peut être superposé sur l'élément supplémentaire de renfort ou sur l'un des éléments supplémentaires de renfort.

L'élément supplémentaire peut aussi comporter des évidements. En particulier ces évidements peuvent être des petits trous traversant de formes diverses et de petites dimensions, de l'ordre de quelques millimètres.

La raquette selon l'invention peut présenter un noyau formé de plusieurs couches superposées et/ ou peut présenter un noyau formé de plusieurs parties emboitées les unes avec les autres.

La raquette selon l'invention peut présenter également une structure où les couches de renfort et l'élément tubulaire sont recouverts par une couche de protection.

La Raquette selon l'invention présente généralement un élément tubulaire qui est un tube creux.

Lors de la fabrication de la raquette selon l'invention, la raquette comprenant d'une part, un noyau recouvert sur chacune de ses faces formant surfaces de frappe par au moins une couche de renfort et d'autre part, un élément tubulaire formant le pourtour de la raquette, on positionne dans le moule de la raquette un élément supplémentaire de renfort sur la surface périphérique du noyau, le noyau ayant été préalablement positionné dans le moule. Puis, autour de cet élément supplémentaire de renfort, on positionne une tresse composite dans laquelle est insérée une gaine gonflable, telle que lors de l'opération de gonflage et de moulage, la tresse composite forme un tube creux dont la paroi intérieure s'appuie directement ou indirectement contre l'élément supplémentaire de renfort pour former correctement l'élément tubulaire.

Lors de la fabrication de la raquette, l'élément supplémentaire de renfort est découpé en forme de bande. Cette découpe en bande peut être réalisée soit préalablement au moulage, soit pendant la phase de mise en moule des différents éléments constitutifs de la raquette.

L'invention va être décrite ci-après, en référence aux dessins annexés, donnés uniquement à titre d'exemple, non limitatifs, dans lesquels :
- La figure 1 est une vue de dessus de la raquette selon l'invention.
- La figure 2 est une vue en perspective, en éclatée, des différents éléments constitutifs de la raquette selon un premier mode de réalisation de l'invention.
- La figure 3 est une vue en une coupe incomplète réalisée dans le plan de symétrie principal de la raquette selon le premier mode de réalisation de l'invention, les éléments de renfort inférieur et supérieur ainsi que les couches de protection inférieure et supérieure n'étant pas représentés.
- La figure 4 est une section partielle selon A-A de la raquette selon le premier mode de réalisation de l'invention.
- La figure 5 est une vue en perspective en éclatée des différents éléments constitutifs de la raquette selon un deuxième mode de réalisation de l'invention.
- La figure 6 est une section partielle selon A-A de la raquette selon le deuxième mode de réalisation de l'invention.
- La figure 7 est une vue en perspective de deux éléments internes à la raquette selon une variante de réalisation.
- La figure 8 est une vue en perspective de deux éléments internes à la raquette selon une autre variante de réalisation.

Comme illustré à la figure 1, la raquette de Padel est composée d'une tête 1 ou tamis constituant la zone de frappe de la balle, d'un manche 2 destiné à être pris en main par le joueur et d'un coeur 3 qui relie la tête 1 au manche 2. Cette zone de coeur 3 présente un évidement 4. Il pourrait être envisagé que cette zone 3 présente plusieurs évidements et par exemple trois évidements 4a, 4b, 4c comme illustrés sur les figures 2 et 5, ou même aucun évidement : la zone du coeur 3 serait dans ce cas alors totalement pleine. En général la tête d'une raquette de Padel présente des trous traversants non représentés, pour éviter la résistance aux frottements dans l'air et rendre la raquette plus maniable.

Un premier mode de réalisation de l'invention est illustré aux figures 2 à 4. La structure de la tête 1 de la raquette est constituée par un noyau central 5 recouvert sur ses deux faces planes inférieures 5b et supérieure 5a respectivement par deux couches de matériaux composites 9b et 9a. Ces couches sont-elles même recouvertes respectivement par deux couches de protection 10b et 10a formant les surfaces de frappe. Autrement dit, les faces inférieures 5b et supérieures 5a du noyau 5 sont situées dans des plans parallèles aux plans de frappe de la raquette. Les couches de protection 10a et 10b peuvent être constituées soit par des couches de matériau plastique, transparent ou non, positionnées dans le moule avant le moulage ou encore rapportée après le moulage de la raquette par collage, soit par des couches additionnelles de peinture ou de vernis appliquées après le moulage de la raquette, directement sur les couches de composite 9a et 9b. Ces couches sont en général d'une épaisseur fine de l'ordre du millimètre et même inférieure à 1mm. Ces couches de protection et ces couches de matériaux composites s'étendent, dans le mode de réalisation illustrée, dans la zone du coeur 3 de la raquette et également sur le manche 2 de la raquette.

Les couches de matériaux composites 9a, 9b peuvent être constituées d'un seul ou plusieurs éléments, juxtaposés et / ou superposés. Les matériaux composites utilisés peuvent être à base de fibres de verre, fibres de Carbone, fibres d'Aramide ou encore fibres naturelles, utilisées seules ou en combinaison. Les fibres peuvent être unidirectionnelles, mais dans une réalisation avantageuse, les fibres sont croisées et orientées, généralement à 0 et 90 degrés par rapport à l'axe longitudinal du manche 2. Ces fibres sont imprégnées de résine, comme par exemple de résine époxy. Lors du moulage, la résine assure le collage de tous les éléments constitutifs de la raquette entre eux.

Le noyau 5 de la raquette est composé d'une couche de mousse polymérique généralement thermoplastique, comme par exemple une mousse d'Ethylène Vinyle d'Acétal ou EVA. Ces mousses sont de faible densité, et de faible dureté, de préférence comprise entre 10 et 30 Shore A. Une telle mousse est souple et déformable et présente donc une faible rigidité, le module d'Young d'une telle mousse étant par exemple inférieur à 500 MPa. Ce noyau, de forme sensiblement ovale dans un plan parallèle aux surfaces de frappe, confère à la raquette une structure sandwich en écartant les couches de matériaux composites 9a et 9b de l'épaisseur du noyau 5. L'épaisseur de ce noyau 5 est en général grande, comprise entre 10 et 50mm, de préférence entre 35 et 40mm. On ne sortira pas du cadre de l'invention si le noyau est constitué de plusieurs parties emboitées les unes dans les autres et/ou si ce noyau est constitué lui-même de plusieurs couches superposées.

Le pourtour du noyau 5 est constitué par la surface périphérique 5c du noyau 5. Cette surface périphérique 5c du noyau 5 est recouverte de plusieurs éléments explicités ci-dessous qui forment et renforcent le pourtour de la raquette.

En effet la surface périphérique 5c du noyau est recouverte au moins partiellement par une bande de renfort 8 ou élément supplémentaire de renfort 8, puis par un élément tubulaire 6 qui recouvre la face extérieure de cette bande de renfort 8. Cet élément tubulaire 6 forme le pourtour de la tête de la raquette et se prolonge également au niveau du manche 2 par deux portions rectilignes 6e et 6d.

L'élément supplémentaire de renfort 8 est constitué d'un matériau beaucoup plus rigide que la mousse constitutive du noyau 5, comme par exemple d'Aluminium, d'un composite à base de fibre de verre ou de fibres de Carbone ou encore d'un matériau plastique rigide de type ABS de préférence chargé en fibre de verre, plus rigide que l'EVA. Le module d'Young du matériau de l'élément supplémentaire de renfort sera par exemple supérieur à 3000 MPa, de préférence supérieur à 8000 MPa et même encore supérieur à 10000 MPa. En effet, plus la rigidité de l'élément supplémentaire de renfort 8 est grande, plus la section du tube 6 et en particulier la surface intérieure 6b du tube 6 sera régulière et bien formée. L'épaisseur de cet élément supplémentaire de renfort 8 est fine, de l'ordre du millimètre, par exemple compris entre 0.2 et 1.5mm pour ne pas augmenter de façon trop importante le poids de la raquette.

Cet élément supplémentaire de renfort 8 est positionné au moins sur la partie avant de la tête 1 de raquette et se prolonge de préférence également sur les côtés latéraux de la raquette jusqu'au niveau du coeur 3 de la raquette comme illustré à la figure 3. Dans une autre réalisation, cet élément supplémentaire de renfort 8 peut faire totalement le tour du noyau 5. En particulier, dans le cas où la raquette présente un deuxième élément tubulaire 7 dans la zone du coeur 3 et qui se prolonge éventuellement dans le manche 2 comme illustré à la figure 3, cela pourrait permettre à ce deuxième élément tubulaire 7 de la raquette de trouver appui sur la face en regard du renfort périphérique 8. Dans un mode préférentiel cet élément supplémentaire de renfort 8 est une bande directement en contact avec le noyau.

Cet élément supplémentaire de renfort 8 est positionné entre la surface périphérique 5c du noyau 5 et la paroi intérieure 6b de l'élément tubulaire 6. L'élément tubulaire 6 ou tube 6 est constitué d'une tresse en matériaux composites à base de fibres orientées de verre et/ou de Carbone et/ou éventuellement d'Aramide imprégnée de résine dans laquelle est insérée une gaine gonflable qui, lors du moulage de la raquette prend la forme d'un tube sous l'effet du gonflage de cette gaine. Comme illustré à la figure 4, ce tube 6 est creux et sa section présente une zone arquée 6a qui épouse la forme du moule de la raquette sur sa face extérieure tournée vers l'extérieur de la raquette et une zone sensiblement rectiligne 6b sur sa face intérieure tournée vers le centre du tamis de la raquette qui épouse la forme extérieure de la surface périphérique 5c du noyau 5. Cette zone sensiblement rectiligne du tube 6 est obtenue par le fait que le tube 6 prend appui sur la bande 8 qui est suffisamment rigide pour ne pas subir de déformations lorsqu'une pression est exercée par les parois du tube 6 lors de son gonflage pendant le moulage. Cette bande de renfort 8 permet donc d'obtenir un tube 6 qui présente une paroi interne ou paroi intérieure 6b régulière, sans ondulation et sans plis. En effet lorsque le tube 6 s'appuie directement contre la surface périphérique 5c du noyau 5, comme habituellement dans les raquettes de Padel de l'art antérieur, la paroi interne 6b de l'élément tubulaire 6 ne se forme pas correctement lors du gonflage et du moulage, et présente des défauts qui se traduisent par une ou plusieurs ondulations ou plis du fait de l'écrasement de la surface périphérique du noyau 5, le matériau constitutif du noyau 5 étant trop souple et déformable. Ces raquettes de l'art antérieur présentent alors souvent des zones de fragilité et de faible résistance au niveau du pourtour de la raquette. Ces défauts de fabrication créent également des défauts d'aspect qui apparaissent sur le pourtour de la raquette. Pour éviter ces inconvénients, l'invention propose donc de positionner au moins un élément supplémentaire 8 de renfort entre la surface périphérique 5c du noyau 5 et l'élément tubulaire 6.

De ce fait, lors de la phase de gonflage pendant le moulage de la raquette, le tube 6 s'appuie contre la paroi rigide du moule pour former sa paroi externe ou extérieure 6a, et contre l'élément supplémentaire 8 de renfort pour former sa paroi interne ou intérieure 6b.

Comme illustré à la figure 2, l'élément supplémentaire 8 de renfort est une bande qui, de préférence, présente une largeur correspondante sensiblement à l'épaisseur du noyau. Les côtés de cette bande deviennent alors jointifs avec les renforts inférieurs et supérieurs 9a et 9b situés dans des plans parallèles aux plans de frappe. Dans une variante de réalisation, le renfort périphérique 8 pourrait être formé par un prolongement d'un ou des deux renforts inférieurs et supérieurs qui seraient courbés pour épouser le pourtour du noyau.
Dans une autre variante également, la bande de renfort 8 pourrait être d'épaisseur légèrement inférieure ou supérieure afin de fournir une surface d'appui suffisante pour former la face interne 6b du tube 6. Dans le cas où la largeur de cette bande est supérieure à la largeur du noyau, une partie de cette bande pourrait recouvrir plus ou moins partiellement, la ou les surfaces inférieures 5b et supérieures 5a du noyau 5.

Cette bande 8 présente de préférence des bords inférieurs et supérieurs, 8i et 8s parallèles et rectilignes mais des bords ciselés par des crans de faibles profondeurs pourraient également convenir.

Comme déjà indiqué précédemment, l'élément tubulaire 6 présente deux extrémités 6d et 6e qui forment une partie du manche. La partie intérieure du manche est complétée par un deuxième élément tubulaire 7 ou tube supplémentaire 7 qui constitue une partie du coeur de la raquette pour rigidifier cette partie de la raquette. On ne sortira toutefois pas du cadre de l'invention si la raquette ne présente pas ce tube supplémentaire 7. Ce tube supplémentaire 7 vient dans sa partie supérieure au contact de la partie inférieure du noyau. Aussi, dans une réalisation avantageuse, il est intéressant que l'élément supplémentaire de renfort 8 se prolonge au niveau de la partie inférieure du noyau pour permettre au tube supplémentaire 7 de venir s'appuyer contre l'élément supplémentaire de renfort 8 pendant son gonflage et pendant le moulage pour obtenir un tube creux 7 formé correctement dans la zone du coeur, sans avoir déformé le noyau 5 de la raquette pendant le moulage.

Les figures 5 et 6 présentent un deuxième mode de réalisation dans lequel il est envisagé de superposer sur l'élément supplémentaire de renfort 8 un deuxième élément de renfort supplémentaire 8a dans le but principal d'augmenter la rigidité de l'interface constituée ici des deux éléments 8 et 8a et positionnée entre le pourtour du noyau 5 et la face intérieure 6b du tube 6. Ainsi la face intérieure 6b du tube s'appuie sur une surface encore plus rigide que dans le premier mode de réalisation et cette face est alors encore mieux formée. Ce deuxième élément de renfort supplémentaire 8a peut être une bande d'une longueur similaire à la longueur de la bande formée par l'élément 8 ou peut être de longueur inférieure et positionnée en superposition à l'élément 8 dans une zone particulière où le formage du tube 6 est plus délicat.

La figure 7 est une variante de réalisation qui présente une bande 8b constituée d'un élément élastomère destiné à amortir la raquette lors des frappes de balles. Cette bande 8b est superposée à l'élément supplémentaire de renfort 8 et vient au contact de la face intérieure 6b du tube 6. Cet élément élastomère 8b peut avoir une longueur similaire à la bande 8 ou éventuellement inférieure. Dans ce cas, l'élément tubulaire 6 ne s'appuie pas directement sur l'élément supplémentaire de renfort 8 dans certaines zones mais cela ne nuit pas à la bonne formation de la section du tube 6 étant donné que l'élément tubulaire 6 trouve quand même un appui rigide du côté du noyau 5, évitant tout de même au noyau 5 d'être déformé au cours du moulage.

La figure 8 est une autre variante de réalisation où l'un des deux éléments supplémentaires de renfort 8 et 8c peut présenter des évidements 8d destinés à alléger cet élément supplémentaire de renfort. Le nombre d'évidements 8d ainsi que la taille des évidements 8d seront choisis de telle façon que ces évidements n'altèrent pas le formage de la paroi intérieure 6b du tube 6. Ces évidements peuvent être non débouchants ou au contraire totalement traversants. La forme des évidements ou des trous peut être diverse, de forme ronde ou ovale ou polygonale. La répartition de ces évidements sur la bande peut constituer un motif particulier, réparti de façon régulièrement ou non.

En ce qui concerne le procédé de fabrication de la raquette, il est le suivant.
Dans le fond du moule sont positionnés successivement
- la couche inférieure de protection 10b,
- la ou les couches de renfort inférieures 9b,
- le noyau 5.

Puis autour de ce noyau 5 sont positionnés successivement
- la ou les éléments supplémentaires de renfort 8,
- la tresse composite 6 dans laquelle est insérée une gaine gonflable,
- la tresse composite 7 dans laquelle est également insérée une gaine gonflable.

Puis encore par-dessus le noyau 5 sont positionnés successivement
- la ou les couches supérieures de renfort 9a,
- la couche supérieure de protection 10a.

Et enfin l'ensemble est recouvert par le couvercle du moule qui vient en appui contre le fond du moule.

Après fermeture du moule, le moulage de la raquette est effectué par application de paramètres de pression et température connus combinée à une opération de gonflage des gaines insérées à l'intérieur des tresses composites 6 et 7 pour obtenir les tubes creux 6 et 7. Pendant cette opération de moulage et de gonflage, la paroi intérieure du tube creux 6 s'appuie contre l'élément supplémentaire de renfort 8 qui, du fait de sa rigidité suffisante, ne s'écrase pas et ne se déforme pas, ce qui permet au tube creux d'être formé correctement, sans présenter de zones de faible résistance à la rupture.

On ne sortira pas du cadre de l'invention si la raquette ne présente pas de tresse composite 7 formant le tube 7. Sans cet élément, le procédé de fabrication est alors légèrement simplifié puisque la mise en moule présente un élément de moins.

L'élément supplémentaire de renfort 8 entourant le pourtour du noyau 5 peut être disposé autour du noyau 5 lors de la mise en moule, avec ou sans moyen de collage ou encore il peut être positionné autour du noyau avant le moulage, par collage ou par sur injection sur le pourtour du noyau 5 dans la zone du pourtour du noyau 5 concerné.

L'invention présente l'avantage de résoudre des problèmes de fabrication et en particulier de résoudre les problèmes rencontrés pour former correctement le tube périphérique et en particulier sa paroi intérieure la plus proche du noyau, qui est un élément constitutif essentiel de la structure d'une raquette de Padel. L'invention présente une solution simple, économique et sans ajout de poids excessif. De plus, selon les dimensions, selon les matériaux utilisés pour le renfort supplémentaire ainsi que selon le nombre de renforts supplémentaires, il est possible d'intervenir sur le comportement de la raquette lors de la frappe de la balle, ainsi que sur la résistance de cette raquette.

## Revendications

1. Raquette comportant d'une part un noyau (5) recouvert sur chacune de ses faces parallèles aux surfaces de frappe de la raquette par au moins une couche de renfort (9a, 9b) et d'autre part un élément tubulaire (6) formant le pourtour de la raquette, ledit élément tubulaire étant constitué d'une tresse composite dans laquelle est insérée une gaine gonflable, **caractérisée en ce qu'**au moins un élément supplémentaire de renfort (8) est positionné entre la surface périphérique (5c) du noyau (5) et l'élément tubulaire (6).

2. Raquette selon la revendication 1, **caractérisée en ce que** l'élément supplémentaire de renfort (8) est plus rigide que le matériau du noyau (5).

3. Raquette selon la revendication 1 ou 2, **caractérisée en ce que** l'élément supplémentaire de renfort (8) est une bande en contact avec la surface périphérique (5c) du noyau (5).

4. Raquette selon la revendication 3, **caractérisée en ce que** la bande de renfort (8) comporte des bords parallèles et **en ce que** la largeur de cette bande de renfort (8) correspond sensiblement à l'épaisseur du noyau.

5. Raquette selon la revendication 1, **caractérisée en ce que** l'élément supplémentaire de renfort (8) ne recouvre que partiellement la surface périphérique (5c) du noyau (5).

6. Raquette selon la revendication 1, **caractérisée en ce que** l'élément supplémentaire de renfort (8) recouvre totalement la surface périphérique (5c) du noyau (5).

7. Raquette selon l'une des revendications précédentes, **caractérisée en ce qu'**elle comporte un deuxième élément tubulaire (7) au niveau de son coeur (3) qui s'appuie sur une partie de l'élément supplémentaire de renfort (8).

8. Raquette selon la revendication 1, **caractérisée en ce qu'**elle comporte deux éléments supplémentaires de renfort superposés (8,8a).

9. Raquette selon la revendication 1, **caractérisée en ce qu'**un élément élastomère (8b) est superposé sur l'élément supplémentaire de renfort (8).

10. Raquette selon la revendication 1, **caractérisée en ce que** l'élément supplémentaire (8,8b, 8c) présente des évidements (8d).

11. Raquette selon l'une des revendications précédentes, **caractérisée en ce que** le noyau (5) est formé de plusieurs couches superposées et/ou est formé de plusieurs parties emboitées les unes avec les autres.

12. Raquette selon l'une des revendications précédentes, **caractérisée en ce que** le noyau (5) est formé de plusieurs parties emboitées les unes avec les autres.

13. Raquette selon l'une des revendications précédentes, **caractérisée en ce que** les couches de renfort (9a,9b) et l'élément tubulaire (6) sont recouverts par une couche de protection (10a,10b).

14. Raquette selon l'une des revendications précédentes, **caractérisée en ce que** l'élément tubulaire (6) est un tube creux.

15. Procédé de fabrication d'une raquette comprenant d'une part un noyau (5) recouvert sur chacune de ses faces formant surfaces de frappe par au moins une couche de renfort (9a,9b) et d'autre part un élément tubulaire (6) formant le pourtour de la raquette **caractérisée en ce que** l'on positionne dans le moule de la raquette un élément supplémentaire de renfort (8) sur la surface périphérique (5c) du noyau (5), le noyau (5) ayant été préalablement positionné dans le moule puis, autour de cet élément supplémentaire de renfort (8), on positionne une tresse composite dans laquelle est insérée une gaine gonflable, telle que lors de l'opération de gonflage et de moulage, la tresse composite forme un tube creux dont la paroi intérieure (6b) s'appuie directement ou indirectement contre l'élément supplémentaire de renfort (8) pour former correctement l'élément tubulaire (6).

16. Procédé de fabrication d'une raquette selon la revendication 15, **caractérisé en ce que** l'élément supplémentaire de renfort (8) est découpé en forme de bande.

## Patentansprüche

1. Der Schläger umfasst einerseits einen Kern (5), der auf jeder seiner Flächen parallel zu den Schlagflächen des Schlägers von mindestens einer Verstärkungsschicht (9a, 9b) bedeckt ist und andererseits ein rohrförmiges Element (6), das die Außenkontur des Schlägers bildet, wobei dieses rohrförmige Element aus einem Verbundgeflecht besteht, in dem eine aufblasbare Hülle integriert ist, **dadurch gekennzeichnet, dass** mindestens ein zusätzliches Verstärkungselement (8) zwischen der Umfangsfläche (5c) des Kerns (5) und dem rohrförmigen Element (6) angeordnet ist.

2. Schläger gemäß Anspruch 1, **dadurch gekennzeichnet, dass** das zusätzliche Verstärkungselement (8) starrer ist als das Material des Kerns (5).

3. Schläger gemäß Anspruch 1 oder 2, **dadurch gekennzeichnet, dass** das zusätzliche Verstärkungselement (8) aus einem Streifen besteht, die Kontakt mit der Umfangsfläche (5c) des Kerns (5) hat.

4. Schläger gemäß Anspruch 3, **dadurch gekennzeichnet, dass** der Verstärkungsstreifen (8) parallele Ränder enthält und dass die Breite dieses Verstärkungsstreifens (8) im Wesentlichen der Dicke des Kerns entspricht.

5. Schläger gemäß Anspruch 1, **dadurch gekennzeichnet, dass** das zusätzliche Verstärkungselement (8) die Umfangsfläche (5c) des Kerns (5) nur teilweise bedeckt.

6. Schläger gemäß Anspruch 1, **dadurch gekennzeichnet, dass** das zusätzliche Verstärkungselement (8) die Umfangsfläche (5c) des Kerns (5) vollständig bedeckt.

7. Schläger gemäß einem der vorstehenden Ansprüche, **dadurch gekennzeichnet, dass** er ein zweites rohrförmiges Element (7) in Höhe des Herzens (3) enthält, das sich auf einen Teil des zusätzlichen Verstärkungselementes (8) stützt.

8. Schläger gemäß Anspruch 1, **dadurch gekennzeichnet, dass** er zwei übereinander angeordnete zusätzliche Verstärkungselemente (8, 8a) enthält.

9. Schläger gemäß Anspruch 1, **dadurch gekennzeichnet, dass** ein Elastomerelement (8b) über dem zusätzlichen Verstärkungselement (8) angeordnet ist.

10. Schläger gemäß Anspruch 1, **dadurch gekennzeichnet, dass** das zusätzliche Verstärkungselement (8, 8b, 8c) Aushöhlungen (8d) aufweist.

11. Schläger gemäß einem der vorstehenden Ansprüche, **dadurch gekennzeichnet, dass** der Kern (5) aus mehreren übereinanderliegenden Schichten besteht und/ oder aus mehreren ineinander gesteckten Teilen gebildet wird.

12. Schläger gemäß einem der vorstehenden Ansprüche, **dadurch gekennzeichnet, dass** der Kern (5) aus mehreren ineinander gesteckten Teilen gebildet wird.

13. Schläger gemäß einem der vorstehenden Ansprüche, **dadurch gekennzeichnet, dass** die Verstärkungsschichten (9a, 9b) und das rohrförmige Element (6) von einer Schutzschicht (10a, 10b) bedeckt sind

14. Schläger gemäß einem der vorstehenden Ansprüche, **dadurch gekennzeichnet, dass** das rohrförmige Element (6) ein hohles Rohr ist.

15. Verfahren zur Herstellung eines Schlägers, mit einerseits einem Kern (5), der auf jeder seiner Flächen, die die Schlagflächen des Schlägers bilden, von mindestens einer Verstärkungsschicht (9a, 9b) bedeckt ist und andererseits einem rohrförmigen Element (6), das die Außenkontur des Schlägers bildet, **dadurch gekennzeichnet, dass** in die Schlägerform ein zusätzliches Verstärkungselement (8) auf der Umfangsfläche (5c) des Kerns (5) eingesetzt wird, wobei der Kern (5) zuvor in die Form eingesetzt wurde, dann um dieses zusätzliche Verstärkungselement (8) ein Verbandgeflecht angeordnet wird, in das eine aufblasbare Hülse eingesetzt wird, so dass bei den Aufblas- und Formungsarbeiten, das Verbundgeflecht ein hohles Rohr bildet, dessen Innenwand (6b) direkt oder indirekt auf dem zusätzlichen Verstärkungselement (8) aufliegt, um das rohrförmige Element (6) richtig zu formen.

16. Verfahren zur Herstellung eines Schlägers gemäß Anspruch 15, **dadurch gekennzeichnet, dass** das zusätzliche Verstärkungselement (8) streifenförmig geschnitten wird.

## Claims

1. Racket incorporating, firstly, a core (5) that is covered, on each of its faces parallel to the striking surfaces of the racket by at least one reinforcement layer (9a, 9b) and, secondly, a tubular component (6) forming the rim of the racket, with the said tubular component being composed of a composite braid in which an inflatable sheath is inserted, **characterized by** the fact that at least one additional reinforcement component (8) is positioned between the peripheral surface (5c) of the core (5) and the tubular component (6).

2. Racket in accordance with claim 1, **characterized by** the fact that the additional reinforcement component (8) is more rigid than the material of the core (5).

3. Racket in accordance with claim 1 or claim 2, **characterized by** the fact that the additional reinforcement component (8) is a band in contact with the peripheral surface (5c) of the core (5).

4. Racket in accordance with claim 3, **characterized by** the fact that the reinforcement band (8) has parallel edges, and by the fact that the width of this reinforcement band (8) essentially matches the thickness of the core.

5. Racket in accordance with claim 1, **characterized by** the fact that the additional reinforcement component (8) only partially covers the peripheral surface (5c) of the core (5).

6. Racket in accordance with claim 1, **characterized by** the fact that the additional reinforcement element (8) totally covers the peripheral surface (5c) of the core (5).

7. Racket in accordance with one of the preceding claims, **characterized by** the fact that it incorporates a second tubular component (7) at its heart (3), that bears against a part of the additional reinforcement element (8).

8. Racket in accordance with claim 1, **characterized by** the fact that it incorporates two superimposed additional reinforcement components (8, 8a).

9. Racket in accordance with claim 1, **characterized by** the fact that an elastomer component (8b) is superimposed on the additional reinforcement component (8).

10. Racket in accordance with claim 1, **characterized by** the fact that the additional component (8, 8b, 8c) incorporates voids (8d).

11. Racket in accordance with one of the preceding claims, **characterized by** the fact that the core (5) is composed of multiple superimposed layers and/or is composed of multiple parts nested within each other.

12. Racket in accordance with one of the preceding claims, **characterized by** the fact that the core (5) is composed of multiple parts nested within each other.

13. Racket in accordance with one of the preceding claims, **characterized by** the fact that the reinforcement layers (9a, 9b) and the tubular component (6) are covered with a protective layer (10a, 10b).

14. Racket in accordance with one of the preceding claims, **characterized by** the fact that the tubular component (6) is a hollow tube.

15. Process for the manufacturing of a racket incorporating, firstly, a core (5) covered on each of its faces forming striking surfaces with at least one reinforcement layer (9a, 9b) and, secondly, a tubular component (6) forming the rim of the racket, **characterized by** the fact that one places an additional reinforcement component (8) in the racket mold, on the peripheral surface (5c) of the core (5), with the core (5) having been previously positioned in the mold, and then one positions a composite braid around this additional reinforcement component (8), in which an inflatable sheath is inserted, such that - during the inflation and molding operation - the composite braid forms a hollow tube of which the interior wall (6b) bears directly or indirectly against the additional reinforcement component (8), to correctly form the tubular component (6).

16. Process for the manufacturing of a racket in accordance with claim 15, **characterized by** the fact that the additional reinforcement component (8) is cut into a band shape.
